# EUROPÄISCHE PATENTANMELDUNG

(11) **EP 1 066 784 A1**
(43) Veröffentlichungstag der Anmeldung: **10.01.2001**
(21) Anmeldenummer: 99810590.2
(22) Anmeldetag: 05.07.1999
(51) Int. Cl.: A47K 10/28

(54) **Verfahren und Vorrichtung zur Bildung einer Tuchschlaufe in einem Handtuchspender**

(71) Anmelder: CWS INTERNATIONAL AG, CH-6340 Baar (CH)
(72) Erfinder: Gaide, Albert, Dr., 1125 MOnnaz (CH); Frei, Christian, 9463 Oberriet (CH); Ehrensperger, Markus, Dr., 8442 Hettlingen (CH)
(74) Vertreter: Frauenknecht, Alois J.

(57) **Zusammenfassung**

Bei Handtuchspendern besteht die Aufgabe, dem Benutzer eine bequem handhabbare Tuchschlaufe (4) bereit zu stellen. Dies geschieht erfindungsgemäss in dem im Innern des Spenders (100) eine zusätzliche Schlaufe (1) gebildet wird, die sich beim Herausziehen des Tuchs nahezu aufhebt und nach der Benutzung wieder bildet. Zu diesem Zweck ist eine federnd angeordnete Walze (2) vorgesehen, die zur schlaufenbildung temporär benutztes Tuch (T') abgibt, um kein unnötig langes Stück (T) in der Schlaufe (4) zu verbrauchen.

## Beschreibung

Die Erfindung bezieht sich auf ein Verfahren gemäss dem Oberbegriff des Anspruchs 1 sowie auf eine Vorrichtung zur Durchführung des Verfahrens nach Anspruch 5.

In notorisch bekannten Handtuchspendern wird zur sparsamen Verwendung der Stoffhandtuchbahn diese portionenweise ausgegeben; es wird zusätzlich bei der Bildung einer zum Händetrocknen geeigneten Tuchschlaufe vom bereits benutzten Stoff eine Teilportion zurückgerollt. Dadurch verringert sich der Handtuchverbrauch um beinahe die Hälfte.

Die technische Umsetzung in Handtuchspendern bereitet aber Schwierigkeiten, da die aufgewickelte Rolle benutzten Tuchs in ihrem Durchmesser mit zunehmender Benutzung grösser wird und weil zudem eine Umschaltung zwischen einer Vorwärtsbewegung und einer Rückwärtsbewegung der Wickelachse erforderlich ist. Demzufolge treten in diesem Bereich der Spender häufig Probleme auf; sie neigen zum Blockieren.

Es ist Aufgabe der vorliegenden Erfindung ein Verfahren anzugeben, welches die Nachteile des Stands der Technik nicht aufweist, in seiner Umsetzung wirtschaftlich ist und keinen Wartungsaufwand erfordert.

Diese Aufgabe wird durch die Merkmale des Anspruchs 1 und gemäss Vorrichtung Anspruch 5 gelöst.

Der im Patentanspruch genannte Einbezug einer zusätzlichen Schlaufe in der Handtuchbahn kann an beliebiger Stelle im Spender, vor dem Wickel für benutztes Tuch, erfolgen und ist nicht auf eine horizontal geführte Bahn beschränkt.

In nachfolgenden abhängigen Ansprüchen sind vorteilhafte Ausgestaltungen der Erfindung charakterisiert.

Das Verfahren nach Anspruch 2 verhindert eine Faltenbildung in der zurückgegebenen Tuchbahn und gewährleistet damit ein straffes Wickeln des benutzten Handtuchs.

Durch den Einbezug einer Feder, Anspruch 3, erfährt das Verfahren nach Anspruch 2 eine nochmalige Verbesserung.

Die Begrenzung der Tuchschlaufe nach Anspruch 4 gewährleistet dem Benutzer eine jederzeit hygienische Handtuchschlaufe.

Die Vorrichtung zur Durchführung des Verfahrens nach Anspruch 5 ist auf eine präzise Parallelführung der Walze ausgerichtet und verhindert deren Verklemmen.

Besonders wirtschaftlich ist der Einsatz einer Greifer-Wippe nach Anspruch 6, da sie nur wenig Bauteile erfordert.

Eine federnde Rückgabe des benutzten Tuchteils geschieht vorteilhafterweise nach Anspruch 7.

Die Ausgestaltung der Walze nach Anspruch 8 ergibt einen guten Kontakt auf dem Handtuch, auch im nassen Zustand, erlaubt ein Trocknen und verhindert dessen Kleben an der Oberfläche.

Die Führung der Tuchbahn kann durch die Seitenführungen gemäss Anspruch 9 nochmals verbessert werden.

Es ist vorteilhaft, zur Geräuschminderung Wegbegrenzungselemente nach Anspruch 10 einzusetzen, was zudem die mechanischen Elemente des Seilzugs entlastet.

Nachfolgend wird der Erfindungsgegenstand anhand von Zeichnungen näher erläutert.

Es zeigen:
- Fig. 1a: einen schematisch dargestellten Handtuchspender mit seiner Tuchführung, vor der Benutzung,
- Fig. 1b: den Spender Fig. 1a mit ausgezogener Tuchschleife während der Benutzung,
- Fig. 2: eine praktisch realisierte Pendelwalze mit ihren Betätigungsorganen und
- Fig. 3: einen Ausschnitt aus einem Gehäuse mit in den Endstellungen eingezeichneter Pendelwalze, integriert in die übrige Konfiguration des Spenders.

In Fig. 1a und 1b ist ein Spender mit 100 bezeichnet. In beiden Figuren ist die Tuchführung von der Rolle mit sauberem Tuch T bis zum Aufwickeln des benutzten Tuchs T' gezeigt. Aus Fig. 1a ist zu entnehmen, wie im Innern des Spenders 100 eine zusätzliche Schlaufe 1, um eine Walze 2, gebildet wird.

Ziehen nun die Hände HB eines Benutzers an der mit zwei parallelen Strichen gezeichneten Stelle vor Griffschalen 3, so wird die Walze 2 in Richtung -p nach hinten gezogen und gleichzeitig von der oben liegenden Rolle sauberes Tuch T abgegeben.

Die resultierende Handtuchschleife 4 ist in Fig. 1b zu sehen; sie wurde gebildet, ohne dass benutztes Tuch T' von der entsprechenden Rolle abgewickelt werden musste.

Die praktische Ausgestaltung einer Walze 2 ist in Fig. 2 zu sehen; sie ist in dieser Ausführung als Pendelwalze 50 bezeichnet.

Diese Pendelwalze 50 weist eine Struktur mit Einkerbungen 51 auf und besitzt seitlich flanschartige Seitenführungen 53 und je ein der Parallelführung dienendes Zahnrad 52. Auf der linken Seite der Pendelwalze 50 greift eine Greifer-Wippe 55 mit ihrer Ausnehmung 56 über deren Welle. Die Greifer-Wippe 55 ist an einem Lagerzapfen 64 in Richtung p schwenkbar gelagert und besitzt auf einer oberen Seite eine Zugfederbefestigung 57, an welcher eine in etwa senkrecht angeordnete Zugfeder 58 eingehängt ist. Ein Anschlagzapfen 59 dient der zwangsweisen Betätigung der Pendelwalze 50 in Abhängigkeit der Stellung einer hier nicht gezeichneten Haube.

Rechtsseitig der Pendelwalze 50 ist ein Lagerzapfen 54 drehbar eingesetzt, an dem ein Zugseil 60 eingehängt ist, welches über eine Seilrolle 60' zu einer Wickelspule 61 geführt ist und durch deren integrierte Spiralfeder 63 aufgewickelt ist bzw. gestrafft gehalten wird. Eine Bohrung 62 dieser Wickelspule 61 ist in einem nicht dargestellten Portionierrad für die Tuchausgabe ebenfalls drehbar gelagert.

In Fig. 3 ist der Spender 100 teilweise demontiert. Man erkennt hier die Rückwand 40 des Apparategehäuses, welche üblicherweise mit ihrer Montagefläche M an einer senkrechten Wand angebracht wird.

Rechtwinklig zur Rückwand 40 ragt eine Seitenwange 18 heraus, welche eine Führungs- und Lagerstelle 41 für einen Wellenzapfen 11 eines nicht sichtbaren Schwenkmoduls trägt. Dahinter befindet sich eine kurvenförmige Kulissenführung 49, welche ebenfalls das Schwenkmodul führt. Im oberen Bereich der Seitenwange 18 ist eine Ausnehmung zu sehen, die der Zapfenführung 42 einer Füllanzeige für das Tuch T dient. Daneben ist die vorgängig erwähnte Zugfeder 58 angeordnet, die an der Greifer-Wippe 55 in der Zugfederbestigung 57 eingehängt ist.

Im weiteren sieht man eine konzentrisch zu einem nicht sichtbaren Zentral-Zahnrad verlaufende Führungsnut 39, welche der Führung eines Friktionsantriebs dient, der für das Aufwickeln des benutzten Tuchs T' bestimmt ist; dem erleichterten Einbau dieses Antriebs dient eine oben aufgeweitete Führungsnut 20.

Weitere Elemente, wie eine Führungsnut 23, eine Vertikalnut 43, welche in einer Linearverzahnung 44 mündet, sind für die parallelen Führung einer ebenfalls nicht dargestellten Stoffschale bestimm, in welcher die Rolle mit sauberem Tuch T vertikal verschieblich gelagert ist.

Die Pendelwalze 50 ist in ihrer hinteren Position, analog Fig. 1b, gezeichnet und an Wegbegrenzungselementen 50' angeschlagen. Hier erkennt man ihre Parallelführung 45 mit einer oben liegenden Parallelverzahnung 46, welche sie achsparallel in die gestrichelt dargestellte vordere Position führt. Der Pendelweg ist mit p bezeichnet.

Der Vollständigkeit halber ist auch noch ein Teil einer Haube 25 mit ihrem Lagerzapfen 24 für die Auslösung weiterer Funktionen eingezeichnet.

Der Erfindungsgegenstand kann leicht an die gewünschte Länge temporär zurückgegebenes Handtuch T' angepasst werden, indem der Pendelweg der Walze 2 bzw. der Pendelwalze 50 festgelegt wird. Die Steuerung der Greifer-Wippe 55 ist über den Ablauf der Tuchausgabe realisierbar; ebenso lässt sie sich Sperren um andere Funktionen, wie das Beladen des Spenders nicht zu behindern.

## Patentansprüche

1. Verfahren zur Bildung einer zum Händetrocknen geeigneten Tuchschlaufe in einem Handtuchspender, der von einer Rolle portionenweise sauberes Tuch abrollt und dieses nach dessen Benutzung auf einer getrennten Rolle aufwickelt, dadurch gekennzeichnet, dass im Innern des Handtuchspenders (100) mit dem benutzten Tuch (T) eine zusätzliche Schlaufe (1) gebildet wird, welche zur teilweisen Bildung einer zum Händetrocknen bestimmten Tuchschlaufe (4) herangezogen wird.

2. Verfahren nach Anspruch 1, dadurch gekennzeichnet, dass in das Innere der Schlaufe (1) eine diese straffende Walze (2) eingelegt wird, welche zur Bildung der zum Händetrocknen bestimmten Tuchschlaufe (4) nachgeführt wird.

3. Verfahren nach Anspruch 3, dadurch gekennzeichnet, dass die Walze (2) eine Pendelwalze ist, die durch einen Federzug (60,61,63) gestrafft wird.

4. Verfahren nach einer der vorangehenden Ansprüche, dadurch gekennzeichnet, dass die zur Bildung der Handtuchschlaufe (4) herangezogene Länge des benutzten Tuchs (T') auf höchstens die Hälfte der Länge der gesamten aus dem Spender (100) heraustretenden Tuchschlaufe (4) begrenzt wird.

5. Vorrichtung zur Durchführung des Verfahrens nach Anspruch 3 und 4 in einem Handtuchspender zur Bildung einer zum Händetrocknen geeigneten Tuchschlaufe, wobei der Spender von einer Rolle portionenweise sauberes Tuch abrollt und dieses nach dessen Benutzung auf einer getrennten Rolle aufwickelt, dadurch gekennzeichnet, dass eine Pendelwalze (50) vorgesehen ist, die in beiden Endbereichen parallelführende Zahnräder (52) aufweist, welche beidseitig in Zahnstangen (46) eingreifen.

6. Vorrichtung nach Anspruch 5, dadurch gekennzeichnet, dass auf einer Seite der Pendelwalze (50) eine mit einer Feder (58) belastete Greifer-Wippe (55) die Pendelwalze (50) zur Bildung der zusätzlichen Schlaufe (1) spannt.

7. Vorrichtung nach Anspruch 5 oder 6, dadurch gekennzeichnet, dass auf einer Seite der Pendelwalze (50) ein Lagerzapfen (54) eingesetzt ist, an dem das Ende eines Zugseils (60) befestigt ist, welches über eine Spiralfeder (63) belastet und über eine Wickelspule (61) geführt an der Pendelwalze (50) angreift und die zusätzliche Schlaufe (1) entlastet.

8. Vorrichtung nach einem der Ansprüche 5 bis 7, dadurch gekennzeichnet, dass die Pendelwalze (50) Einkerbungen (51) aufweist.

9. Vorrichtung nach einem der Ansprüche 5 bis 8, dadurch gekennzeichnet, dass die Pendelwalze (50) flanschförmige Seitenführungen (53) aufweist.

10. Vorrichtung nach einem der Ansprüche 5 bis 9, dadurch gekennzeichnet, dass eine nutförmige Parallelführung (45) vorgesehen ist, welche den Pendelweg (+p) frontseitig begrenzt und dass an einer Rückwand (40) des Spenders (100) schlagaufnehmende Wegbegrenzungselemente (50') vorgesehen sind.
